# EUROPÄISCHE PATENTSCHRIFT

(11) **EP 3 703 538 B1**
(45) Veröffentlichungstag und Bekanntmachung des Hinweises auf die Patenterteilung: **04.03.2026**
(21) Anmeldenummer: 18793673.7
(22) Anmeldetag: 30.10.2018
(51) Int. Cl.: A47C 27/08, A47C 3/16

(54) **MÖBELTEIL, INSBESONDERE WEICHMÖBELTEIL**
FURNITURE PART, IN PARTICULAR A SOFT FURNITURE PART
PIÈCE DE MEUBLE, EN PARTICULIER PIÈCE DE MEUBLE SOUPLE

(30) Priorität: 03.11.2017 AT 5019617 U
(43) Veröffentlichungstag der Anmeldung: 09.09.2020
(73) Patentinhaber: Bozzay, Attila, 9791 Torony (HU)
(72) Erfinder: Bozzay, Attila, 9791 Torony (HU)
(74) Vertreter: Puchberger & Partner Patentanwälte
(86) Internationale Anmeldenummer: PCT/EP2018/079680
(87) Internationale Veröffentlichungsnummer: WO 2019/086438

(56) Entgegenhaltungen:
- GB-A- 2 156 208
- GB-A- 2 237 737
- RU-C1- 2 093 057
- US-A- 4 675 930
- US-A1- 2010 006 177
- AMBIENT LOUNGE: "Everybody hates filling bean bags - until now. Ambient Lounge's patent is as simple as Zip & Tip", 28 October 2015 (2015-10-28), pages 1 - 2, XP054978874, Retrieved from the Internet <URL:https://www.youtube.com/watch?v=1LxsLQq0vVI> [retrieved on 20181116]
- BEANBAGBAZAAR: "How to Fill a Bean Bag in Less Than 60 Seconds", 19 February 2013 (2013-02-19), pages 1, XP054978872, Retrieved from the Internet <URL:https://www.youtube.com/watch?time_continue=12&v=z6WnmLJ7xfE> [retrieved on 20181116]

## Beschreibung

Die Erfindung betrifft ein Möbelteil, insbesondere ein Weichmöbelteil, gemäß dem unabhängigen Anspruch 1 sowie ein Verfahren zum Aufstellen eines Möbelteils, insbesondere eines Weichmöbelteils, gemäß dem unabhängigen Verfahrensanspruch 14. Ferner betrifft die Erfindung auch ein Möbel, insbesondere ein Weichmöbel, welches aus einem erfindungsgemäßen Möbelteil gebildet ist oder mindestens ein erfindungsgemäßes Möbelteil umfasst.

Aus dem Stand der Technik ist eine Vielzahl von Weichmöbeln bekannt. Beispielsweise sind Weichmöbel wie Sitzsätze bekannt, welche mit Granulat, insbesondere Polystyrol-Perlen oder mit Polyurethan-Produkten gefüllt sind. Diese herkömmlichen Weichmöbel sind sehr preiswert, leicht zu transportieren und weisen eine gute Feuerbeständigkeit und eine ausgezeichnete Wärmeisolierfähigkeit auf. Ferner behalten diese Möbel auch nach einer langen Benutzung ihre Sitzeigenschaften und können bei Bedarf auch zuhause mit Granulat nachgefüllt werden. Ferner ist der Innenraum dieser herkömmlichen Weichmöbel maximal bis zu 2/3 seines Füllvermögens mit Füllmaterial gefüllt, wodurch sich die Form dieser Weichmöbel beim Hinsetzen ideal an den Körper anpassen kann.

Es sind aber unter anderem aber auch Weichmöbel aus dem Stand-der-Technik bekannt, welche vollständig mit Füllmaterial gefüllt sind. Diese Weichmöbel verfügen meist über mehrere voneinander abgetrennte Innenräume. Nachteilig an diesen Weichmöbeln ist aber, dass die Oberfläche durch die vollständige Füllung nach außen gedrückt und somit das Aussehen des Weichmöbels verschlechtert wird. Weiters ist der Sitzkomfort auf solch einem Weichmöbel beeinträchtigt, da sich das Möbel durch die vollständige, pralle Füllung nicht mehr an den Körper anpassen kann. Ferner können bei solchen Weichmöbeln rasche Krafteinwirkungen im Gewebe Risse erzeugen, wie sie beispielsweise beim schnellen Hinsetzen entstehen können. Schwindet das Füllmaterial mit der Zeit, beispielsweise durch Zusammendrücken des weichen Granulats, so verliert das Möbel seine gewünschte Form.

Herkömmliche Möbel sind unter anderem aus der GB 2 156 208 A, der GB 2 237 737 A, der US 2010/006177 A1, der XP054978872, der XP 054978874, der US 4 675 930 A und der RU 2 093 057 C1 bekannt.

Aufgabe der Erfindung ist es nun, die Nachteile des Standes der Technik zu überwinden. Insbesondere ist es Aufgabe der Erfindung, einen Möbelteil, insbesondere ein Weichmöbelteil, zu schaffen, welcher über lange Zeit die gewünschten physikalischen Eigenschaften wie Formstabilität, Spannung der Oberfläche und guten Sitzkomfort hält. Insbesondere ist es auch Aufgabe der Erfindung, ein Möbel mit diesen Eigenschaften zu schaffen.

Die erfindungsgemäße Aufgabe wird insbesondere durch die Merkmale der unabhängigen Ansprüche gelöst. Vorteilhafte Ausführungsformen sind Gegenstand der abhängigen Ansprüche.

Erfindungsgemäß betrifft die Erfindung ein Möbelteil, insbesondere ein Weichmöbelteil, wobei das Möbelteil eine luftdurchlässige Hülle aus einem im Wesentlichen biegeschlaffen Material, wie insbesondere aus einem Stoffgewebe, umfasst, wobei die Hülle einen mit Granulat gefüllten Innenraum aufweist, wobei die mit Granulat gefüllte Hülle der Form des Möbelteils angepasst ist, und wobei an der Hülle eine zur Füllung des Innenraums mit Granulat eingerichtete, verschließbare und sackförmige Füllvorrichtung angeordnet ist.

Erfindungsgemäß ist vorgesehen, dass das Möbelteil eine Füllstellung aufweist, wobei in der Füllstellung der Innenraum mit Granulat vollständig ausgefüllt ist, wobei in der Füllstellung die Füllvorrichtung außerhalb des Innenraums angeordnet und mit Granulat gefüllt ist, und dass das Möbelteil eine Betriebsstellung aufweist, in der die Füllvorrichtung und das Granulat der Füllvorrichtung in den Innenraum hineingedrückt und/oder hineingepresst ist.

Nur durch die erfindungsgemäßen Merkmale des Möbelteils kann dieses einfach von seiner Füllstellung in seine Betriebsstellung gebracht werden. Erfindungsgemäß ist der Innenraum des Möbelteils in der Füllstellung mit Granulat, vollständig, ausgefüllt. Als Granulat können insbesondere Polyurethan-Produkte, Polystyrol-Perlen und/oder EPS-Perlen (Expandiertes Polystyrol) verwendet werden. Bevorzugt besteht das Granulat aus einer Vielzahl von formstabilen aber weichen, insbesondere komprimierbaren Perlen, wie sie beispielsweise von sogenannten Sitzsäcken bekannt sind. Bevorzugt ist das Material der Perlen ein geschäumter Kunststoff. Bevorzugt weisen diese Perlen einen Durchmesser von etwa 0,8 mm bis 10 mm, bevorzugt von etwa 1 mm bis 6 mm und besonders bevorzugt von 3 mm bis 5 mm auf. Derartige Perlen werden bevorzugt in allen Ausführungsformen der Erfindung eingesetzt.

Nur durch die Überfüllung des Innenraums mit Granulat, also dem Überführen des Möbelteils, von seiner Füllstellung in seine Betriebsstellung kann ein Möbelteil mit guter Formstabilität, straffen Oberflächen und hohem Sitzkomfort hergestellt werden.

Erfindungsgemäß ist vorgesehen, dass die an der Hülle angeordnete, zur Füllung des Innenraums mit Granulat eingerichtete, verschließbare und sackförmige Füllvorrichtung in den vollständig gefüllten, Innenraum des Möbelteils hineingedrückt oder hineingepresst wird, wodurch das Möbelteil in seine Betriebsstellung überführt wird.

Gegebenenfalls ist vorgesehen, dass an der Hülle eines Möbelteils mehrere Füllvorrichtungen vorgesehen sind.

Gegebenenfalls ist vorgesehen, dass die Hülle eine verschließbare Füllöffnung aufweist, an die die Füllvorrichtung zum Wechsel zwischen der Füllstellung und der Betriebsstellung anschließt.

Gegebenenfalls ist vorgesehen, dass die Füllvorrichtung direkt an der verschließbaren Füllöffnung der Hülle angeordnet ist. Dadurch kann sowohl der Innenraum des Möbelteils als auch die Füllvorrichtung selbst einfach von außerhalb des Innenraums des Möbelteils mit Granulat gefüllt werden. Anschließend kann die mit Granulat gefüllte Füllvorrichtung verschlossen und, insbesondere durch die Füllöffnung, in den Innenraum des Möbelteils hineingedrückt oder hineingepresst werden. Gegebenenfalls ist vorgesehen, dass der Innenraum des Möbelteils durch eine erste Füllvorrichtung mit Granulat befüllbar ist. Gegebenenfalls ist vorgesehen, dass beim Füllen des Möbelteils eine zweite und/oder eine weitere, insbesondere verschlossene, Füllvorrichtung befüllt werden, welche nachdem, insbesondere vollständigen, Füllen in den Innenraum des Möbelteils hineinpressbar und/oder hineindrückbar sind, um das Möbelteil in seine Betriebsstellung zu überführen.

Erfindungsgemäß ist vorgesehen, dass im Innenraum mindestens ein Zugelement vorgesehen ist, dass das Zugelement, in der Füllstellung im Wesentlichen entspannt ist, und dass das Zugelement in der Betriebsstellung gespannt oder elastisch gedehnt ist. Gegebenenfalls ist vorgesehen, dass das Zugelement an zwei einander gegenüberliegenden Seiten des Innenraums an der Hülle angreift, und/oder dass das Zugelement der Innenseite der Hülle folgend an der Hülle angebracht ist. Gegebenenfalls ist vorgesehen, dass das Zugelement aus einem elastischen Material gebildet ist oder ein elastisches Material umfasst und insbesondere ein elastisches Band, eine elastische Schnur oder eine elastische Fläche ist.

Erfindungsgemäß ist vorgesehen, dass das mindestens eine Zugelement in der Füllstellung im Wesentlichen entspannt und in der Betriebsstellung des Möbelteils, insbesondere zwischen zwei gegenüberliegenden Seiten des Innenraums bzw. der Hülle, gespannt oder elastisch gedehnt ist.

Erfindungsgemäß ist vorgesehen, dass durch die Überführung des Möbelteils von der Füllstellung in seine Betriebsstellung, also durch das Hineindrücken oder Hineinpressen der mit Granulat gefüllten Füllvorrichtung, eine weitere Menge an Granulat in den bereits vollständig ausgefüllten, Innenraum der Hülle eingebracht wird. Durch das Einbringen der weiteren Menge an Granulat kann der Innenraum der Hülle überfüllt werden und die Zugelemente werden gespannt oder elastisch gedehnt. Dadurch kann sowohl eine dauerhafte Formstabilität als auch ein hoher Sitzkomfort erreicht werden, da erst durch die Überfüllung eine entsprechende Nachgiebigkeit und ein elastisches Verhalten des Möbelteils erreicht werden kann.

In der Betriebsstellung des Möbelteils kann durch die gespannten Zugelemente die Kraft, die auf das Möbelteil einwirkt, wenn sich beispielsweise eine Person auf das Möbelteil setzt, durch die gespannten Zugelemente verteilt werden, wodurch ein hoher Sitzkomfort erreicht wird. Gegebenenfalls ist vorgesehen, dass die Zugelemente einerseits die auf das Möbelteil einwirkende Kraft verteilen, das Gewebe vor Überlastung und somit einer Rissbildung schützen, und andererseits das gewünschte elastische Verhalten des Möbelteils ermöglichen.

Gegebenenfalls erstreckt sich das Hüllenmaterial der Hülle in den Innenraum des Möbelteils und bildet ein Zugelement.

Gegebenenfalls ist vorgesehen, dass im Innenraum der Hülle mindestens ein Verstärkungselement vorgesehen ist.

Gegebenenfalls ist vorgesehen, dass das Verstärkungselement aus einem unelastischen Material gebildet ist oder ein unelastisches Material umfasst und insbesondere ein unelastisches Band, eine unelastische Schnur oder ein unelastischer Textillappen ist.

Elastisches Material ist beispielsweise ein dehnbares Material, wie beispielsweise Gummi oder ein dehnbarer Textilstreifen. Ein unelastisches Material ist beispielsweise ein normales Textilmaterial oder Kunststoffmaterial, das bei normaler Belastung nur geringfügig nachgibt. Insbesondere ist die Dehnbarkeit des unelastischen Materials um ein Vielfaches kleiner als die Dehnbarkeit des elastischen Materials.

Gegebenenfalls ist vorgesehen, dass das Verstärkungselement der Innenseite der Hülle folgend an der Hülle angebracht ist, und/oder dass das Verstärkungselement an zwei einander gegenüberliegenden Seiten des Innenraums an der Hülle angreift, und/oder dass das Verstärkungselement dort angebracht ist, wo die Zugelemente an der Hülle angreifen, wobei die Zugelemente über das Verstärkungselement an der Hülle angreifen.

Gegebenenfalls ist vorgesehen, dass das Verstärkungselement zur Verteilung der Kraft und zur formgebenden Verstärkung entlang einer Seite des Innenraums angeordnet ist.

Dadurch kann die auf das Möbelteil einwirkende Kraft verteilt werden und die Hülle bzw. das Hüllenmaterial / das Gewebe wird vor Überlastung und dem Reißen geschützt.

Gegebenenfalls ist vorgesehen, dass die Verstärkungselemente auch dort an der Hülle vorgesehen sind, wo die Zugelemente an der Hülle vorgesehen sind. Somit ist es gegebenenfalls vorgesehen, dass die Zugelemente über die Verstärkungselemente an der Hülle befestigt sind und somit über die Verstärkungselemente an der Hülle angreifen.

Gegebenenfalls ist vorgesehen, dass die Zugelemente direkt an der Hülle bzw. dem Hüllenmaterial angeordnet sind und somit direkt an der Hülle angreifen.

Gegebenenfalls ist vorgesehen, dass die Verstärkungselemente die Hülle und somit das Hüllenmaterial verstärken, versteifen und/oder verfestigen. Ferner können die Verstärkungselemente auch eine formgebende Wirkung auf die Hülle haben, da diese die Seite der Hülle, an welcher sie angebracht sind, in Form halten, insbesondere bei der Überfüllung des Innenraums der Hülle.

Gegebenenfalls ist vorgesehen, dass die Verstärkungselemente an zwei sich gegenüberliegenden Seiten der Hülle angebracht sind, um so den Abstand der beiden Seiten zueinander zu begrenzen.

Gegebenenfalls ist vorgesehen, dass im Innenraum mindestens ein Positionierungselement vorgesehen ist, und dass das Positionierungselement zur Positionierung, Führung und/oder Befestigung des Zugelements und/oder des Verstärkungselements im Innenraum eingerichtet ist.

Dadurch ist es möglich, Zugelemente und/oder Verstärkungselemente im Innenraum gezielt zu positionieren, zu führen und/oder zu befestigen. Gegebenenfalls ist vorgesehen, dass das Positionierungselement als Schlaufe, wie insbesondere eine Schlinge, ausgeführt ist. Gegebenenfalls ist vorgesehen, dass das Positionierungselement als Haken oder dergleichen ausgeführt ist.

Gegebenenfalls ist vorgesehen, dass die Hülle eine Positionierungsöffnung aufweist, und/oder dass sich das Zugelement und/oder das Verstärkungselement durch die Positionierungsöffnung nach außen erstrecken.

Dadurch kann die Spannung und/oder Dehnung des Zugelements und/oder des Verstärkungselements auch von außerhalb der Hülle bzw. des Möbelteils erhöht werden. Gegebenenfalls ist vorgesehen, dass durch das Anziehen an dem sich nach außen erstreckenden Teil des Zug- und/oder dem Verstärkungselements die Spannung und/oder die Dehnung des Zug- und/oder Verstärkungselements im Innenraum erhöhbar ist. Somit können auch nach dem Überführen des Möbelteils von der Füllstellung in die Betriebsstellung die Eigenschaften des Möbelteils verändert und angepasst werden.

Gegebenenfalls ist vorgesehen, dass an dem Zugelement und/oder an dem Verstärkungselement mindestens ein Sicherungselement angeordnet sind, und dass das Sicherungselement dazu eingerichtet ist, die Position des Zugelements und/oder des Verstärkungselements zu fixieren, wodurch das Zugelement und/oder das Verstärkungselement im Innenraum spannbar ist oder sind.

Gegebenenfalls ist vorgesehen, dass die Positionierungsöffnung ein Sicherungselement umfasst oder aus einem Sicherungselement gebildet ist.

Durch die Sicherungselemente kann das Zugelement und/oder das Verstärkungselement in einer gewünschten Position fixiert werden. Gegebenenfalls ist vorgesehen, dass dadurch eine gewünschte Spannung des Zugelements und/oder des Verstärkungselements im Innenraum erreichbar und haltbar ist. Das Sicherungselement kann innerhalb oder außerhalb des Innenraums bzw. des Möbelteils vorgesehen sein.

Gegebenenfalls ist vorgesehen, dass die Positionierungsöffnung selbst ein Sicherungselement umfasst oder aus einem Sicherungselement gebildet ist. Dadurch kann beim Spannen des Zugelements und/oder des Verstärkungselements von außen das Zugelement und/oder das Verstärkungselement automatisch in einer gewünschten Position fixiert bzw. gehalten werden.

Gegebenenfalls ist vorgesehen, dass die Hülle aus mehreren Materialien gebildet ist oder dass die Hülle mehrere Materialien umfasst.

Dadurch kann die Hülle sowohl auf das Möbelteil als auch dessen Einsatzgebiet genau abgestimmt werden. Gegebenenfalls ist vorgesehen, dass die Hülle ein im Wesentlichen biegeschlaffes Material, wie insbesondere aus einem Stoffgewebe, umfasst. Gegebenenfalls ist vorgesehen, dass die Hülle auch elastische und/oder unelastische Materialien umfasst oder aus elastischen und/oder unelastischen Materialien gebildet ist.

Gegebenenfalls ist vorgesehen, dass das Möbelteil einen die Hülle umgebenden Überzug umfasst, und dass der Überzug von der Hülle abnehmbar ist.

Dadurch kann einerseits der Überzug getrennt von der Hülle gewaschen und/oder gereinigt werden und andererseits kann der Überzug des Möbelteils schnell und einfach ausgetauscht werden, wodurch ein Farb- oder Designwechsel des Möbelteils einfach und schnell möglich ist.

Gegebenenfalls ist vorgesehen, dass im Bereich der Füllvorrichtung und/oder der Füllöffnung eine Verschließvorrichtung, wie insbesondere ein Reißverschluss, ein Kordelzug, ein Tunnelzug, ein Zugband oder ein Zugverschluss zum Verschließen der Füllvorrichtung und/oder der Füllöffnung vorgesehen ist.

Gegebenenfalls ist vorgesehen, dass die Füllöffnung der Hülle an einer Kante der Hülle vorgesehen ist.

Die Füllvorrichtung und/oder die Füllöffnung können auf verschiedenste Arten, wie beispielsweise durch einen Reißverschluss oder mit Hilfe eines Kordelzugs, eines Tunnelzugs, eines Zugbands oder einem Zugverschluss verschlossen werden. Gegebenenfalls ist die Füllöffnung der Hülle an einer Kante der Hülle vorgesehen und weist in der Füllstellung eine ellipsoide Form auf.

Insbesondere betrifft die Erfindung ein Möbel, insbesondere Weichmöbel, welches aus einem beschriebenen Möbelteilt gebildet ist oder mindestens ein beschriebenes Möbelteil umfasst.

Durch die Möbelteile können Teile des Möbels, wie insbesondere eine Armlehne, eine Sitzfläche oder eine Rückenlehne gebildet sein.

Gegebenenfalls ist vorgesehen, dass ein Möbel die beschriebenen Möbelteile aber auch herkömmliche Möbelteile umfasst. Gegebenenfalls ist vorgesehen, dass beispielsweise die Sitzfläche, die Rückenlehen und/oder die Armlehnen aus den beschriebenen Möbelteilen gebildet ist oder sind oder mindestens eines der beschriebenen Möbelteile umfasst. Gegebenenfalls ist vorgesehen, dass beispielsweise die Sitzfläche, die Rückenlehen und/oder die Armlehnen aus herkömmlichen Möbelteilen gebildet ist oder sind oder die herkömmlichen Möbelteile umfassen.

Erfindungsgemäß betrifft die Erfindung auch ein Verfahren zum Aufstellen eines Möbelteils, insbesondere eines Weichmöbelteils, welches folgende Schritte umfasst:
- Vollständiges Füllen, eines Innenraums einer Hülle des Möbelteils mit Granulat,
- Füllen einer außerhalb des Innenraums angeordneten, insbesondere verschließbaren und sackförmigen, Füllvorrichtung mit Granulat, wodurch das Möbelteil in seine Füllstellung gebracht wird,
- Verschließen der Füllvorrichtung außerhalb des Innenraums,
- Hineinpressen und/oder Hineindrücken der mit Granulat gefüllten Füllvorrichtung durch eine Füllöffnung in den Innenraum der Hülle, wodurch das Möbelteil in die Betriebsstellung gebracht wird,
- Gegebenenfalls Verschließen der Füllöffnung.

Gegebenenfalls ist vorgesehen, dass in der Füllstellung mindestens ein im Innenraum angeordnetes Zugselement und/oder mindestens ein im Innenraum angeordnetes Verstärkungselement im Wesentlichen entspannt ist, und dass durch das Hineinpressen und/oder Hineindrücken der mit Granulat gefüllten Füllvorrichtung durch die Füllöffnung in den Innenraum der Hülle, das Zugelement und/oder das Verstärkungselement gespannt und/oder elastisch gedehnt wird.

Die Erfindung wird nun am Beispiel exemplarischer, nicht einschränkender Ausführungsbeispiele weiter erläutert.
Fig. 1 zeigt eine schematische Darstellung eines Möbels, welches aus verschiedenen einzelnen erfindungsgemäßen Möbelteilen zusammengesetzt ist,
Fig. 2a und 2b zeigen schematische Darstellungen der Armlehne des Möbels, welches in Fig. 1 dargestellt ist,
Fig. 3 zeigt eine schematische Darstellung der Rückenlehne des Möbels, welches in Fig. 1 dargestellt ist,
Fig. 4 zeigt eine schematische Darstellung der Sitzfläche des Möbels, welches in Fig. 1 dargestellt ist,
Fig. 5a und 5b zeigen schematische Darstellungen einer zweiten Ausführungsform eines erfindungsgemäßen Möbels,
Fig. 6a und 6b zeigen schematische Darstellungen einer dritten Ausführungsform des erfindungsgemäßen Möbels,
Figuren 7a und 7b zeigen schematisch die Füllvorrichtung eines erfindungsgemäßen Möbelteils, wobei sich das Möbelteil in Fig. 7a in seiner Füllstellung und in Fig. 7b in seiner Betriebsstellung befindet.

Wenn nicht anders angegeben, so entsprechen die Bezugszeichen folgenden Komponenten:
Möbelteil 1, Überzug 2, Hüllenmaterial 3, Hülle 4, Granulat 5, Innenraum 6, Füllvorrichtung 7, Füllöffnung 8, Zugelement 9, Verschließvorrichtung 10, Verstärkungselement 11, Positionierungselement 12, Positionierungsöffnung 13, Sicherungselement 14, Kante 15, Möbel 16.

Fig. 1 zeigt eine schematische Darstellung eines Möbels 16, welches aus verschiedenen einzelnen erfindungsgemäßen Möbelteilen 1 zusammengesetzt ist. Die verschiedenen einzelnen Möbelteile 1 sind in den nachfolgenden Figuren 2a, 2b, 3 und 4 detailliert beschrieben.

Fig. 2a und 2b zeigen schematische Darstellungen der Armlehne des Möbels 16, welche in der Fig. 1 dargestellt ist. Das Möbelteil 1 umfasst eine luftdurchlässige Hülle 4, welche ein Hüllenmaterial 3 umfasst. Diese Hülle 4 bildet einen Innenraum 6, welcher an die Form des Möbelteils 1 angepasst ist.

Ferner ist die Hülle 4 des Möbelteils 1 von einem nicht dargestellten Überzug 2 umgeben. Dieser Überzug 2 ist von der Hülle 4 abnehmbar und kann somit separat gewaschen und/oder getauscht werden. Beispielsweise ist es dadurch möglich, dem Möbelteil 1 schnell und einfach ein neues Aussehen, wie beispielweise eine neue Farbe, zu geben.

Im Innenraum 6 des Möbelteils 1 sind mehrere Zugelemente 9 angeordnet. Diese Zugelemente 9 sind in der Füllstellung des Möbelteils 1 im Wesentlichen entspannt und in der Betriebsstellung des Möbelteils 1 gespannt und insbesondere elastisch gedehnt. In dieser Ausführungsform sind die Zugelemente 9 aus elastischen Flächen gebildet und direkt an der Hülle 4 bzw. dem Hüllenmaterial 3 angebracht. Somit greifen die Zugelemente 9 direkt an der Hülle 4 an.

In der Fig. 2a befindet sich das Möbelteil 1 in seiner Betriebsstellung. Hierbei ist die Füllvorrichtung 7, welche mit Granulat 5 gefüllt ist, in den bereits mit Granulat 5 gefüllten Innenraum 6 des Möbelteils 1 eingebracht, insbesondere hineingedrückt und/oder hineingepresst. Dadurch wird eine zusätzliche Menge an Granulat 5 in den Innenraum 6 des Möbelteils 1 eingebracht und der Innenraum 6 mit Granulat überfüllt, wodurch das Möbelteil 1 in seine Betriebsstellung gebracht wird. Ferner ist die Füllvorrichtung 7 durch die Verschließvorrichtung 10 verschlossen, welche in dieser Ausführungsform ein Kordelzug ist.

Durch die Überfüllung des Innenraums 6 des Möbelteils 1 werden die Zugelemente 9 im Innenraum 6 elastisch gedehnt, wodurch das Möbelteil 1 ein elastisches Verhalten aufweist und der Sitzkomfort erhöht wird.

Fig. 3 zeigt eine schematische Darstellung der Rückenlehne des Möbels 16 von Fig. 1. Die Merkmale des Möbelteils 1 gemäß Fig. 3 können bevorzugt den Merkmalen der vorangegangenen Möbelteile 1 gemäß Fig. 1, 2a oder 2b entsprechen.

Das Möbelteil 1 befindet sich in der Betriebsstellung. Im Innenraum 6 des Möbelteils 1 sind Zugelemente 9 und Verstärkungselemente 11 angeordnet.

In dieser Ausführungsform greifen die Zugelemente 9 an zwei gegenüberliegenden Seiten des Innenraums 6 der Hülle 4 an den Verstärkungselementen 11 an. Die Verstärkungselemente sind an der Innenseite der Hülle 4 folgend an der Hülle 4 angebracht. In dieser Ausführungsform sind die Zugelemente 9 aus einer elastischen Fläche gebildet, welche an den Verstärkungselementen 11 befestigt sind. In dieser Ausführungsform sind die Verstärkungselemente 11 aus einem unelastischen Material gebildet.

Durch die Verstärkungselemente 11 wird die Hülle 4, insbesondere im Bereich, wo die Zugelemente 9 über die Verstärkungselemente 11 an der Hülle 4 angreifen, verstärkt und somit eine Überbelastung des Hüllenmaterials 3 verhindert. Ferner dienen die Verstärkungselemente 11 dazu, die Kraft, welche auf die Hülle wirkt, zu verteilen und halten die Hülle 4 in Form.

Fig. 4 zeigt eine schematische Darstellung der Sitzfläche des Möbels 16 der Fig. 1. Die Merkmale des Möbelteils 1 gemäß Fig. 4 können bevorzugt den Merkmalen der Möbelteile 1 gemäß Fig. 1, 2a, 2b und 3 entsprechen.

Im Innenraum 6 sind Verstärkungselemente 11 an der Hülle 4 angeordnet. Die Verstärkungselemente 11 folgenden Seiten der Hülle 4. In dieser Ausführungsform sind an den Verstärkungselementen 11 Zugelemente 9 befestigt. Die Zugelemente 9 greifen somit über die Verstärkungselemente 11 an zwei gegenüberliegenden Seiten des Innenraums 6 an der Hülle 4 bzw. an dem Hüllenmaterial 3 an.

Die Zugelemente 9 sind in dieser Ausführungsform als ein elastisches Band ausgeführt. Ferner ist aus dieser Abbildung ersichtlich, dass das Möbelteil 1 über eine zweite Füllöffnung 8 verfügt und somit auch über eine zweite Füllvorrichtung 7 umfasst. Zur Überfüllung des Innenraums 6 des Möbelteils 1, also zur Überführung des Möbelteils 1 von einer Füllstellung in die Betriebsstellung können beide Füllvorrichtungen 7 in den Innenraum 6 des Möbelteils 1 eingebracht, insbesondere hineingedrückt und/oder hineingepresst, werden. In dieser Ausführungsform wird vor dem Füllen des Möbelteils 1 die zweite Füllvorrichtung 7 verschlossen. Anschließend wird in dieser Ausführungsform das Möbelteil 1 durch die erste Füllvorrichtung 7 befüllt, wodurch auch die zweite Füllvorrichtung 7 befüllt wird. Nachdem, vollständigen, Füllen des Möbelteils 1 werden die erste und die zweite Füllvorrichtung 7 in den Innenraum 6 des Möbelteils 1 hineingepresst. Dadurch werden weitere Mengen an Granulat 5 in den Innenraum 6 des Möbelteils 1 eingeführt und der Innenraum 6 mit Granulat 5 überfüllt. Dadurch wird das Möbelteil 1 von seiner Füllstellung in seine Betriebsstellung gebracht. Fig. 5a und 5b zeigen schematische Darstellungen einer weiteren Ausführungsform des Möbelteils 1. In dieser Ausführungsform ist das Möbel 16 nur aus einem Möbelteil 1 gebildet. Die Merkmale der Ausführungsform gemäß Fig. 5a und 5b können bevorzugt den Merkmalen der Ausführungsformen gemäß Fig. 1, 2a, 2b, 3 und 4 entsprechen.

Im Innenraum 6 der Hülle 4 sind Verstärkungselemente 11 und Zugelemente 9 angeordnet. In dieser Ausführungsform greifen die Zugelemente 9 einerseits über die Verstärkungselemente 11 an der Hülle 4 an, andererseits sind die Zugelemente 9 auch direkt an der Hülle 4 angebracht.

Figuren 6a und 6b zeigen schematische Darstellungen einer weiteren Ausführungsform des Möbelteils 1. In dieser Ausführungsform ist das Möbel 16 nur aus einem Möbelteil 1 gebildet. Die Merkmale der Ausführungsform gemäß Fig. 6a und 6b können bevorzugt den Merkmalen der Ausführungsformen gemäß Fig. 1, 2a, 2b, 3, 4, 5a und 5b entsprechen.

Im Innenraum 6 der Hülle 4 sind in dieser Ausführungsform Positionierungselemente 12 angeordnet. Die Positionierungselemente 12 sind an der Hülle 4 befestigt. In einer nicht dargestellten Ausführungsform können die Positionierungselemente 12 auch über Verstärkungselemente 11 an der Hülle angeordnet sein, um eine Überlastung des Hüllenmaterials 3 zu verhindern.

In dieser Ausführungsform sind die Positionierungselemente 12 als Schlaufen ausgebildet. Die Positionierungselemente 12 dienen zur Führung der Verstärkungselemente 11. In einer nicht dargestellten Ausführungsform können auch Zugelemente 9 durch die Positionierungselemente 12 im Innenraum 6 geführt oder positioniert werden.

Ferner sind in dieser Ausführungsform die an den Positionierungselementen 12 angeordneten Verstärkungselemente 11 auch über eine Positionierungsöffnung 13 aus dem Innenraum 6 der Hülle 4 ausbringbar. Dadurch können die Verstärkungselemente 11 auch von außerhalb des Möbels 16 bzw. des Möbelteils 1 gespannt werden. In einer nicht dargestellten Ausführungsform können auch Zugelemente 9 durch die Positionierungsöffnung 13 aus dem Innenraum 6 der Hülle 4 ausgebracht werden.

In dieser Ausführungsform umfasst die Positionierungsöffnung 13 auch Sicherungselemente 14. Die Sicherungselemente 14 sind dazu eingerichtet, die Position der Verstärkungselemente 11 zu fixieren und somit die Spannung im Innenraum 6 der Hülle 4 zu sichern. In einer nicht dargestellten Ausführungsform können die Sicherungselemente 14 im Innenraum 6 als auch außerhalb des Innenraums 6 des Möbels 16 bzw. des Möbelteils 1 an den Verstärkungselementen 11 und/oder Zugelementen 9 angeordnet sein.

Fig. 7a und 7b zeigen einen schematischen Ausschnitt eines Möbelteils 1 in seiner Füllstellung, siehe Fig. 7a, und in seiner Betriebsstellung, siehe Fig.7 b. In der Füllstellung ist die Füllvorrichtung 7 während des vollständigen Füllens des Innenraums 6 außerhalb des Innenraums 6 der Hülle 4 angeordnet. In dieser Ausführungsform ist die Füllvorrichtung 7 verschließbar und sackförmig ausgebildet. Die Füllvorrichtung 7 ist dazu eingerichtet, den Innenraum 6 der Hülle 4 mit Granulat 5 zu befüllen.

In dieser Ausführungsform ist die Füllöffnung 8 an einer Kante 15 des Möbelteils 1 angeordnet. Die Füllöffnung 8 weist in der Füllstellung des Möbels 1 eine ellipsoide Form auf.

Die Füllvorrichtung 7 ist durch eine Verschließvorrichtung 10 und in dieser Ausführungsform mit Hilfe eines Kordelzugs verschließbar.

Nach dem vollständigen Füllen, des Innenraums 6 der Hülle 4 wird die Füllvorrichtung 7 durch die Verschließvorrichtung 10 verschlossen. Anschließend wird die gefüllte und verschlossene Füllvorrichtung 7 in den Innenraum 6 der Hülle hineingedrückt / hineingepresst, wodurch das Möbelteil 1 in seine Betriebsstellung gebracht wird. In weiterer Folge wird in dieser Ausführungsform die Füllöffnung 8 durch eine weitere Verschließvorrichtung, in dieser Ausführungsform durch einen Reißverschluss, verschlossen. Durch die Überführung des Möbelteils 1 von seiner Füll- in seine Betriebsstellung wird der Innenraum 6 des Möbelteils 1 mit Granulat 5 überfüllt und die im Innenraum angeordneten Zugelemente 9 und/oder Verstärkungselemente 11 werden gespannt. Dadurch kann das Möbelteil 1 die auf das Möbelteil 1 einwirkenden Kräfte, welche z.B. durch das Hinsetzen einer Person verursacht werden, verteilen und weist darüber hinaus ein elastisches Verhalten auf. Dadurch wird der Sitzkomfort auf dem Möbelteil 1 für eine Person wesentlich erhöht.

In allen Ausführungsformen kann vorgesehen sein, dass die Zugelemente über Verstärkungselemente an der Hülle bzw. dem Hüllenmaterial angebracht und/oder befestigt sind und somit über die Verstärkungselemente an der Hülle bzw. dem Hüllenmaterial angreifen.

In allen Ausführungsformen kann vorgesehen sein, dass die Zugelemente direkt an der Hülle bzw. dem Hüllenmaterial angebracht und/oder befestigt sind und somit direkt an der Hülle bzw. dem Hüllenmaterial angreifen.

Insbesondere kann vorgesehen sein, dass ein Möbel aus nur einem erfindungsgemäßen Möbelteil gebildet ist oder nur ein erfindungsgemäßes Möbelteil umfasst.

Alternativ kann vorgesehen sein, dass ein Möbel aus mehreren erfindungsgemäßen Möbelteilen gebildet ist oder mehrere erfindungsgemäße Möbelteile umfasst.

Die Erfindung ist durch die Merkmale der Ansprüche definiert und beschränkt sich nicht auf die konkret dargestellten Ausführungsbeispiele.

## Patentansprüche

1. Möbelteil (1), insbesondere Weichmöbelteil,
- wobei das Möbelteil (1) eine luftdurchlässige Hülle (4) aus einem im Wesentlichen biegeschlaffen Material, wie insbesondere aus einem Stoffgewebe, umfasst,
- wobei die Hülle (4) einen mit Granulat (5) gefüllten Innenraum (6) aufweist,
- wobei die mit Granulat (5) gefüllte Hülle (6) der Form des Möbelteils (1) angepasst ist,
- wobei an der Hülle (4) eine zur Füllung des Innenraums (6) mit Granulat (5) eingerichtete, verschließbare und sackförmige Füllvorrichtung (7) angeordnet ist,
- wobei das Möbelteil (1) eine Füllstellung aufweist,
o wobei in der Füllstellung der Innenraum (6) mit Granulat (5) vollständig ausgefüllt ist,
o wobei in der Füllstellung die Füllvorrichtung (7) außerhalb des Innenraums (6) angeordnet und mit Granulat (5) gefüllt ist,
- wobei das Möbelteil (1) eine Betriebsstellung aufweist, in der die Füllvorrichtung (7) und das Granulat (5) der Füllvorrichtung (7) in den Innenraum (6) hineingedrückt ist,
- und wobei im Innenraum mindestens ein Zugelement (9) vorgesehen ist, wobei das Zugelement (9), in der Füllstellung im Wesentlichen entspannt ist, und wobei das Zugelement (9) in der Betriebsstellung gespannt oder elastisch gedehnt ist.

2. Möbelteil (1) nach Anspruch 1, **dadurch gekennzeichnet,**
- **dass** die Hülle (4) eine verschließbare Füllöffnung (8) aufweist, an die die Füllvorrichtung (7) zum Wechsel zwischen der Füllstellung und der Betriebsstellung anschließt.

3. Möbelteil (1) nach Anspruch 1 oder 2, **dadurch gekennzeichnet,**
- **dass** das Zugelement (9) an zwei einander gegenüberliegenden Seiten des Innenraums (6) an der Hülle (4) angreift,
- und/oder dass das Zugelement (9) der Innenseite der Hülle (4) folgend an der Hülle (4) angebracht ist.

4. Möbelteil (1) nach einem der Ansprüche 1 bis 3, **dadurch gekennzeichnet, dass** das Zugelement (9) aus einem elastischen Material gebildet ist oder ein elastisches Material umfasst und insbesondere ein elastisches Band, eine elastische Schnur oder eine elastische Fläche ist.

5. Möbelteil (1) nach einem der vorangegangen Ansprüche, **dadurch gekennzeichnet,**
- **dass** im Innenraum der Hülle (4) mindestens ein Verstärkungselement (11) vorgesehen ist,
- und **dass** optional das Verstärkungselement (11) aus einem unelastischen Material gebildet ist oder ein unelastisches Material umfasst und insbesondere ein unelastisches Band, eine unelastische Schnur oder ein unelastischer Textillappen ist.

6. Möbelteil (1) nach Anspruch 4 oder 5, **dadurch gekennzeichnet,**
- **dass** das Verstärkungselement (11) der Innenseite der Hülle (4) folgend an der Hülle (4) angebracht ist,
- und/oder dass das Verstärkungselement (11) an zwei einander gegenüberliegenden Seiten des Innenraums (6) an der Hülle (4) angreift,
- und/oder dass das Verstärkungselement (11) dort angebracht ist, wo die Zugelemente (9) an der Hülle (4) angreifen, wobei die Zugelemente (9) über das Verstärkungselement (11) an der Hülle (4) angreifen.

7. Möbelteil (1) nach einem der Ansprüche 4 bis 6, **dadurch gekennzeichnet, dass** das Verstärkungselement (11) zur Verteilung der Kraft und zur formgebenden Verstärkung entlang einer Seite des Innenraums (6) angeordnet ist.

8. Möbelteil (1) nach einem der vorangegangen Ansprüche, **dadurch gekennzeichnet,**
- **dass** im Innenraum (6) mindestens ein Positionierungselement (12) vorgesehen ist,
- und **dass** das Positionierungselement (12) zur Positionierung, Führung und/oder Befestigung des Zugelements (9) und/oder des Verstärkungselements (11) im Innenraum (6) eingerichtet ist.

9. Möbelteil (1) nach einem der vorangegangen Ansprüche, **dadurch gekennzeichnet,**
- **dass** die Hülle (4) eine Positionierungsöffnung (13) aufweist,
- und/oder dass sich das Zugelement (9) und/oder das Verstärkungselement (11) durch die Positionierungsöffnung (13) nach außen erstrecken,
- und **dass** optional die Positionierungsöffnung (13) ein Sicherungselement (14) umfasst oder aus einem Sicherungselement (14) gebildet ist.

10. Möbelteil (1) nach einem der vorangegangen Ansprüche, **dadurch gekennzeichnet,**
- **dass** die Hülle aus mehreren Materialien gebildet ist oder dass die Hülle (4) mehrere Materialien umfasst,
- und/oder dass das Möbelteil (1) einen die Hülle (4) umgebenden Überzug (2) umfasst, wobei der Überzug (2) von der Hülle (4) abnehmbar ist.

11. Möbelteil (1) nach einem der vorangegangen Ansprüche, **dadurch gekennzeichnet,**
- **dass** im Bereich der Füllvorrichtung (7) und/oder der Füllöffnung (8) eine Verschließvorrichtung (10), wie insbesondere ein Reißverschluss, ein Kordelzug, ein Tunnelzug, ein Zugband oder ein Zugverschluss zum Verschließen der Füllvorrichtung (7) und/oder der Füllöffnung (8) vorgesehen ist.

12. Möbelteil (1) nach einem der vorangegangen Ansprüche, **dadurch gekennzeichnet, dass** die Füllöffnung der Hülle (4) an einer Kante (15) der Hülle (4) vorgesehen ist.

13. Möbel (16), insbesondere Weichmöbel, **dadurch gekennzeichnet,**
- **dass** das Möbel (16) aus einem Möbelteil (1) nach einem der Ansprüche 1 bis 12 gebildet ist,
- oder dass das Möbel (16) mehrere Möbelteile (1) nach einem der Ansprüche 1 bis 12 umfasst oder aus mehreren Möbelteilen (1) nach einem der Ansprüche 1 bis 12 gebildet ist.

14. Verfahren zum Aufstellen eines Möbelteils (1) , insbesondere eines Weichmöbelteils, umfassend folgende Schritte:
- Vollständiges Füllen, eines Innenraums (6) einer Hülle (4) des Möbelteils (1) mit Granulat (5),
- Füllen einer außerhalb des Innenraums (6) angeordneten, insbesondere verschließbaren und sackförmigen, Füllvorrichtung (7) mit Granulat (5), wodurch das Möbelteil (1) in seine Füllstellung gebracht wird,
- Verschließen der Füllvorrichtung (7) außerhalb des Innenraums (6),
- Hineinpressen und/oder Hineindrücken der mit Granulat (5) gefüllten Füllvorrichtung (7) durch eine Füllöffnung (8) in den Innenraum (6) der Hülle (4), wodurch das Möbelteil in die Betriebsstellung gebracht wird,
- gegebenenfalls Verschließen der Füllöffnung (8).

15. Verfahren nach Anspruch 14, **dadurch gekennzeichnet, dass** in der Füllstellung mindestens ein im Innenraum (6) angeordnetes Zugselement (9) und/oder mindestens ein im Innenraum (6) angeordnetes Verstärkungselement (11) im Wesentlichen entspannt ist, und dass durch das Hineinpressen und/oder Hineindrücken der mit Granulat (5) gefüllten Füllvorrichtung (7) durch die Füllöffnung (8) in den Innenraum (6) der Hülle (4), das Zugelement (9) und/oder das Verstärkungselement (11) gespannt und/oder elastisch gedehnt wird.

## Claims

1. Furniture element (1), in particular a soft furniture element,
- wherein the furniture element (1) comprises an air-permeable shell (4) made of a substantially flexible material, such as in particular a textile fabric,
- wherein the shell (4) has an interior space (6) filled with granulate (5),
- wherein the shell (4) filled with granulate (5) is adapted to the shape of the furniture element (1),
- wherein a closable, bag-shaped filling device (7) designed for filling the interior space (6) with granulate (5) is arranged on the shell (4),
- wherein the furniture element (1) has a filling position,
o wherein, in the filling position, the interior space (6) is completely filled with granulate (5),
o wherein, in the filling position, the filling device (7) is arranged outside the interior space (6) and is filled with granulate (5),
- wherein the furniture element (1) has an operating position in which the filling device (7) and the granulate (5) of the filling device (7) are pressed into the interior space (6),
- and wherein at least one tensioning element (9) is provided in the interior space, wherein the tensioning element (9) is substantially relaxed in the filling position, and wherein the tensioning element (9) is tensioned or elastically stretched in the operating position.

2. Furniture element (1) according to claim 1, **characterised**
- **in that** the shell (4) has a closable filling opening (8) to which the filling device (7) is connected for switching between the filling position and the operating position.

3. Furniture element (1) according to claim 1 or 2, **characterised**
- **in that** the tensioning element (9) engages the shell (4) on two opposite sides of the interior space (6),
- and/or in that the tensioning element (9) is attached to the shell (4) following the inside of the shell (4).

4. Furniture element (1) according to one of claims 1 to 3, **characterised in that** the tensioning element (9) is formed from an elastic material or comprises an elastic material and is, in particular, an elastic band, an elastic cord or an elastic surface.

5. Furniture element (1) according to one of the preceding claims, **characterised**
- **in that** at least one reinforcing element (11) is provided in the interior space of the shell (4),
- and **in that**, optionally, the reinforcing element (11) is made of an inelastic material or comprises an inelastic material and, in particular, is an inelastic band, an inelastic cord or an inelastic textile flap.

6. Furniture element (1) according to claim 4 or 5, **characterised**
- **in that** the reinforcing element (11) is attached to the shell (4) following the inside of the shell (4),
- and/or in that the reinforcing element (11) engages the shell (4) on two opposite sides of the interior space (6),
- and/or in that the reinforcing element (11) is attached where the tensioning elements (9) engage with the shell (4), whereby the tensioning elements (9) engage with the shell (4) via the reinforcing element (11).

7. Furniture element (1) according to any one of claims 4 to 6, **characterised in that** the reinforcing element (11) for distributing the force and for shaping reinforcement is arranged along one side of the interior space (6).

8. Furniture element (1) according to one of the preceding claims, **characterised**
- **in that** at least one positioning element (12) is provided in the interior space (6),
- and **in that** the positioning element (12) is designed for positioning, guiding and/or fastening the tensioning element (9) and/or the reinforcing element (11) in the interior space (6).

9. Furniture element (1) according to one of the preceding claims, **characterised**
- **in that** the shell (4) has a positioning opening (13),
- and/or in that the tensioning element (9) and/or the reinforcing element (11) extend outwards through the positioning opening (13),
- and **in that**, optionally, the positioning opening (13) comprises a securing element (14) or is formed from a securing element (14).

10. Furniture element (1) according to one of the preceding claims, **characterised**
- **in that** the shell is formed from several materials or in that the shell (4) comprises several materials,
- and/or in that the furniture element (1) comprises a shell cover (2) surrounding the shell (4), wherein the shell cover (2) is removable from the shell (4).

11. Furniture element (1) according to one of the preceding claims, **characterised**
- **in that** a closure device (10), such as in particular a zip fastener, a cord fastener, a drawcord, a drawstring or a drawstring fastener, is provided in the area of the filling device (7) and/or the filling opening (8) for closing the filling device (7) and/or the filling opening (8).

12. Furniture element (1) according to one of the preceding claims, **characterised in that** the filling opening of the shell (4) is provided on an edge (15) of the shell (4).

13. Furniture (16), in particular soft furniture, **characterised**
- **in that** the furniture (16) is formed from a furniture element (1) according to one of claims 1 to 12,
- or in that the furniture (16) comprises several furniture elements (1) according to one of claims 1 to 12 or is formed from several furniture elements (1) according to one of claims 1 to 12.

14. Method for setting up a furniture element (1), in particular a soft furniture element, comprising the following steps:
- completely filling an interior space (6) of a shell (4) of the furniture element (1) with granulate (5),
- filling a filling device (7) arranged outside the interior space (6), in particular a closable, bag-shaped filling device, with granulate (5), thereby bringing the furniture element (1) into its filling position,
- closing the filling device (7) outside the interior space (6),
- pressing and/or pushing the filling device (7) filled with granulate (5) through a filling opening (8) into the interior space (6) of the shell (4), thereby bringing the furniture element into the operating position,
- optionally, closing the filling opening (8).

15. Method according to claim 14, **characterised in that**, in the filling position, at least one tensioning element (9) arranged in the interior space (6) and/or at least one reinforcing element (11) arranged in the interior space (6) is substantially relaxed, and **in that** the tensioning element (9) and/or the reinforcing element (11) is tensioned and/or elastically stretched by pressing and/or pushing the filling device (7) filled with granulate (5) through the filling opening (8) into the interior space (6) of the shell (4).

## Revendications

1. Élément de meuble (1), en particulier élément de meuble souple,
- l'élément de meuble (1) comprenant une enveloppe (4) perméable à l'air constituée d'un matériau sensiblement souple, tel qu'en particulier un tissu,
- l'enveloppe (4) présentant un espace intérieur (6) rempli de granulés (5),
- l'enveloppe (4) remplie de granulés (5) étant adaptée à la forme de l'élément de meuble (1),
- un dispositif de remplissage (7) en forme de sac, pouvant être fermé et destiné à remplir l'espace intérieur (6) avec des granulés (5), étant disposé au niveau de l'enveloppe (4),
- l'élément de meuble (1) présentant une position de remplissage,
o l'espace intérieur (6) étant entièrement rempli de granulés (5) dans la position de remplissage,
∘ dans la position de remplissage, le dispositif de remplissage (7) étant disposé à l'extérieur de l'espace intérieur (6) et rempli de granulés (5),
- l'élément de meuble (1) présentant une position de fonctionnement dans laquelle le dispositif de remplissage (7) et les granulés (5) du dispositif de remplissage (7) sont enfoncés dans l'espace intérieur (6),
- et au moins un élément de traction (9) étant prévu dans l'espace intérieur, l'élément de traction (9) étant sensiblement détendu dans la position de remplissage et l'élément de traction (9) étant tendu ou étiré de manière élastique dans la position de fonctionnement.

2. Élément de meuble (1) selon la revendication 1, **caractérisé**
- **en ce que** l'enveloppe (4) présente une ouverture de remplissage (8) pouvant être fermée, à laquelle le dispositif de remplissage (7) est raccordé pour passer de la position de remplissage à la position de fonctionnement.

3. Élément de meuble (1) selon la revendication 1 ou 2, **caractérisé**
- **en ce que** l'élément de traction (9) s'engage sur deux côtés opposés de l'espace intérieur (6) au niveau de l'enveloppe (4),
- et/ou en ce que l'élément de traction (9) est fixé à l'enveloppe (4) en suivant la face intérieure de l'enveloppe (4).

4. Élément de meuble (1) selon l'une des revendications 1 à 3, **caractérisé en ce que** l'élément de traction (9) est formé d'un matériau élastique ou comprend un matériau élastique et est en particulier une bande élastique, un cordon élastique ou une surface élastique.

5. Élément de meuble (1) selon l'une des revendications précédentes, **caractérisé**
- **en ce qu'**au moins un élément de renfort (11) est prévu dans l'espace intérieur de l'enveloppe (4),
- et **en ce que**, optionnellement, l'élément de renfort (11) est formé d'un matériau non élastique ou comprend un matériau non élastique et est en particulier une bande non élastique, un cordon non élastique ou un morceau de tissu non élastique.

6. Élément de meuble (1) selon la revendication 4 ou 5, **caractérisé**
- **en ce que** l'élément de renfort (11) est fixé à l'enveloppe (4) en suivant la face intérieure de l'enveloppe (4),
- et/ou en ce que l'élément de renfort (11) s'engage au niveau de l'enveloppe (4) sur deux côtés opposés de l'espace intérieur (6),
- et/ou en ce que l'élément de renfort (11) est disposé à l'endroit où les éléments de traction (9) agissent sur l'enveloppe (4), les éléments de traction (9) agissant sur l'enveloppe (4) par l'intermédiaire de l'élément de renfort (11).

7. Élément de meuble (1) selon l'une des revendications 4 à 6, **caractérisé en ce que** l'élément de renfort (11) destiné à répartir la force et à renforcer la forme est disposé le long d'un côté de l'espace intérieur (6).

8. Élément de meuble (1) selon l'une des revendications précédentes, **caractérisé**
- **en ce qu'**au moins un élément de positionnement (12) est prévu dans l'espace intérieur (6),
- et **en ce que** l'élément de positionnement (12) est agencé pour positionner, guider et/ou fixer l'élément de traction (9) et/ou l'élément de renfort (11) dans l'espace intérieur (6).

9. Élément de meuble (1) selon l'une des revendications précédentes, **caractérisé**
- **en ce que** l'enveloppe (4) présente une ouverture de positionnement (13),
- et/ou en ce que l'élément de traction (9) et/ou l'élément de renfort (11) s'étendent vers l'extérieur à travers l'ouverture de positionnement (13),
- et **en ce que**, optionnellement, l'ouverture de positionnement (13) comprend un élément de sécurité (14) ou est formée à partir d'un élément de sécurité (14).

10. Élément de meuble (1) selon l'une des revendications précédentes, **caractérisé**
- **en ce que** l'enveloppe est composée de plusieurs matériaux ou en ce que l'enveloppe (4) comprend plusieurs matériaux,
- et/ou en ce que l'élément de meuble (1) comprend un revêtement (2) entourant l'enveloppe (4), le revêtement (2) pouvant être retiré de l'enveloppe (4).

11. Élément de meuble (1) selon l'une des revendications précédentes, **caractérisé**
- **en ce qu'**un dispositif de fermeture (10), tel qu'une fermeture à glissière, un cordon de serrage, un cordon coulissant, une bande de serrage ou une fermeture à cordon, est prévu dans la zone du dispositif de remplissage (7) et/ou de l'ouverture de remplissage (8) pour fermer le dispositif de remplissage (7) et/ou l'ouverture de remplissage (8).

12. Élément de meuble (1) selon l'une des revendications précédentes, **caractérisé en ce que** l'ouverture de remplissage de l'enveloppe (4) est prévue sur un bord (15) de l'enveloppe (4).

13. Meuble (16), en particulier meuble souple, **caractérisé**
- **en ce que** le meuble (16) est formé d'un élément de meuble (1) selon l'une des revendications 1 à 12,
- ou en ce que le meuble (16) comprend plusieurs éléments de meuble (1) selon l'une des revendications 1 à 12 ou est formé de plusieurs éléments de meuble (1) selon l'une des revendications 1 à 12.

14. Procédé pour installer un élément de meuble (1), en particulier un élément de meuble souple, comprenant les étapes suivantes :
- remplissage complet d'un espace intérieur (6) d'une enveloppe (4) de l'élément de meuble (1) avec des granulés (5),
- remplissage d'un dispositif de remplissage (7) disposé à l'extérieur de l'espace intérieur (6), en particulier pouvant être fermé et en forme de sac, avec des granulés (5), ce qui permet de mettre l'élément de meuble (1) dans sa position de remplissage,
- fermeture du dispositif de remplissage (7) à l'extérieur de l'espace intérieur (6),
- enfoncement et/ou insertion du dispositif de remplissage (7) rempli de granulés (5) à travers une ouverture de remplissage (8) dans l'espace intérieur (6) de l'enveloppe (4), ce qui permet de mettre l'élément de meuble en position de fonctionnement,
- optionnellement, fermeture de l'ouverture de remplissage (8).

15. Procédé selon la revendication 14, **caractérisé en ce que**, dans la position de remplissage, au moins un élément de traction (9) disposé dans l'espace intérieur (6) et/ou au moins un élément de renfort (11) disposé dans l'espace intérieur (6) est sensiblement détendu, et **en ce que**, par l'enfoncement et/ou l'insertion du dispositif de remplissage (7) rempli de granulés (5) à travers l'ouverture de remplissage (8) dans l'espace intérieur (6) de l'enveloppe (4), l'élément de traction (9) et/ou l'élément de renfort (11) est tendu et/ou étiré de manière élastique.
